# FASCICULE DE BREVET EUROPEEN

(11) **EP 3 776 525 B1**
(45) Date de publication et mention de la délivrance du brevet: **15.06.2022**
(21) Numéro de dépôt: 19719559.7
(22) Date de dépôt: 28.03.2019
(51) Int. Cl.: G10H 3/18, G10D 1/08

(54) **DISPOSITIF POUR INTERCHANGER DES SYSTEMES ELECTRIQUES OU ELECTRONIQUES DE CAPTATION DES VIBRATIONS DES CORDES D'UN INSTRUMENT DE MUSIQUE.**
VORRICHTUNG ZUM AUSTAUSCH VON ELEKTRISCHEN ODER ELEKTRONISCHEN SYSTEMEN ZUR ERFASSUNG VON SCHWINGUNGEN DER SAITEN EINES MUSIKINSTRUMENTS
DEVICE FOR EXCHANGING ELECTRICAL OR ELECTRONIC SENSORS FOR CAPTURING THE VIBRATIONS OF THE STRINGS OF A MUSICAL INSTRUMENT.

(30) Priorité: 03.04.2018 FR 1852882
(43) Date de publication de la demande: 17.02.2021
(73) Titulaire: Wild Customs, 03300 Creuzier-Le-Vieux (FR)
(72) Inventeur: PICCIOTTO, Laurent, 03300 CREUZIER-LE-VIEUX (FR)
(74) Mandataire: Jacobacci Coralis Harle
(86) Numéro de dépôt international: PCT/FR2019/050717
(87) Numéro de publication internationale: WO 2019/193268

(56) Documents cités:
- WO-A1-99/39330
- JP-A- S57 200 096

## Description

La présente invention concerne le domaine technique des dispositifs pour interchanger des systèmes électriques ou électroniques de captation des vibrations des cordes, notamment d'un instrument de musique à cordes pincées ou frottées.

JP S57 200096 A défini une une plaque de prise de son pour guitare, fixée de manière rotative perpendiculairement au corps principal et qui porte plusieurs dispositifs de prise de son ( pick-up's ) de caractéristiques différentes. Des moyens manuels de manoeuvre en rotation du barillet permettent de changer facilement et rapidement la prise de son actuelle utilisée.

Un document US 2015/0294659 présente un dispositif pour interchanger des systèmes électriques de captation des vibrations des cordes, aussi appelés microphones, d'une guitare électrique. Ce dispositif comprend un plateau intégré à la face avant de la guitare, sur lequel sont disposés quatre ensembles de microphones. Ce plateau est mobile en rotation autour d'un axe perpendiculaire à la face avant de la guitare. Les ensembles de microphones sont placés sur le plateau de manière à ce que lorsqu'un ensemble de microphones est disposé au niveau du chevalet de la guitare, un deuxième ensemble de microphones est situé au niveau du manche de la guitare. De plus, un ensemble de microphones a un sens d'utilisation relatif au tirant de chacune des cordes. Il y a donc deux combinaisons dans lesquelles les ensembles de microphones sont aptes à fonctionner et deux combinaisons dans lesquelles les ensembles de microphones sont disposés dans le sens contraire d'utilisation. Ces deux autres combinaisons sont donc inadaptées au bon fonctionnement. Ainsi, le musicien a le choix entre deux combinaisons qu'il peut interchanger pendant qu'il utilise la guitare. Un tel dispositif, s'il permet de changer facilement d'ensemble de microphones, présente l'inconvénient d'être volumineux, inesthétique et d'occuper une surface importante de la face avant, de sorte qu'il affecte substantiellement le comportement vibratoire de cette dernière et donc la sonorité de la guitare dans son ensemble.

Afin de remédier à ces inconvénients, l'invention concerne un dispositif pour interchanger des systèmes électriques ou électroniques de captation des vibrations des cordes d'un instrument de musique comprenant une face avant en regard des cordes, le dispositif comprenant :
- un berceau destiné à être fixé ou intégré à la face avant et pourvu de moyens de connexion électrique à un circuit d'amplification,
- au moins un barillet qui est pourvu d'au moins deux systèmes de captation, qui est adapté sur le berceau de manière à être mobile en rotation par rapport au berceau entre au moins deux positions de manière à placer, dans chaque position, un système de captation en position de travail en regard des cordes et qui comprend des moyens de raccordement électrique d'au moins le système de captation en regard des cordes aux moyens de connexion, et
- des moyens de manœuvre en rotation du barillet.
Selon l'invention, le dispositif est caractérisé en ce que l'axe de rotation du barillet est sensiblement parallèle à la face avant lorsque le berceau est fixé à cette dernière.

L'orientation de l'axe de rotation du barillet parallèle au plan de la face avant permet de limiter l'empreinte du dispositif selon l'invention sur la face avant de sorte qu'il affecte moins le comportement de cette dernière et qu'il est plus discret que le dispositif selon l'art antérieur. De plus, la mise en œuvre d'un barillet comportant des systèmes électriques ou électroniques de captation des vibrations permet une utilisation d'un plus grand nombre d'ensembles, tout en ayant un encombrement minimal.

Il est à noter que le dispositif selon l'invention et, notamment son berceau, peut être intégré à l'instrument de musique lors de sa fabrication. Ainsi, l'invention concerne également un instrument de musique intégrant au moins un dispositif pour interchanger les systèmes de captation conforme à l'invention.

Selon une caractéristique de l'invention, le dispositif comprend :
- au moins deux barillets, chaque barillet étant pourvu d'au moins deux systèmes de captation, et qui est adapté sur le berceau de manière à être mobile en rotation par rapport au berceau entre au moins deux positions de manière à placer, dans chaque position, un système de captation en position de travail regard des cordes et comprenant des moyens de raccordement électrique d'au moins le système de captation en regard des cordes aux moyens de connexion,
- des moyens de manœuvre en rotation de chaque barillet.

L'utilisation d'au moins deux barillets permet la captation des vibrations à au moins deux endroits différents prédéterminés et peut se faire avec des systèmes différents et indépendants. Il en résulte un large choix de systèmes de captation des vibrations et un grand nombre de combinaisons possibles. En effet, les deux barillets ne sont pas liés l'un à l'autre de sorte qu'ils peuvent être manœuvrés indépendamment l'un de l'autre.

Selon une autre caractéristique de l'invention, chaque barillet est adapté de manière amovible sur le berceau. Le caractère amovible permet de faciliter le changement de systèmes de captation par le changement de barillet. Le changement de système se fait très simplement, sans soudure, sans enlever les cordes, ni dérégler l'instrument. On peut parler de système à usage immédiat sans réglage, en anglais « plug and play ».

Selon une autre caractéristique de l'invention, chaque barillet comprend au moins un logement destiné à recevoir un tiroir amovible portant un système de captation. Ainsi, il est possible de changer facilement les systèmes de captation d'un barillet ce qui permet au musicien de choisir facilement les systèmes de captation disponibles sur un même barillet. Bien entendu, l'invention n'exclut pas que les systèmes de captation soient montés sur les barillets d'une autre manière que par l'intermédiaire de tiroirs. Dans le cadre de l'invention, il convient d'entendre le terme logement au sens large et synonyme du terme emplacement.

Selon une variante de cette caractéristique de l'invention, chaque système de captation est porté par un tiroir amovible et chaque barillet comprend autant de logements que de systèmes de captation. Cette variante de réalisation, permet de changer facilement tous les systèmes de captation d'un même barillet et chacun d'entre eux indépendamment des autres.

Selon une autre caractéristique de l'invention, chaque système de captation comprend une rangée de transducteurs alignés selon une direction D1 sensiblement parallèle à l'axe de rotation A1 du barillet. Ainsi, lorsqu'un système de captation est en position de travail, chaque transducteur de ce système se situe en regard d'une corde afin de capter sa vibration.

Il est à noter que selon l'invention, les systèmes de captation peuvent être des systèmes de captation du commerce et/ou provenir de différents fabricants de sorte qu'il est ainsi possible de disposer de systèmes de captation ayant des caractéristiques propres et offrant des sonorités différentes.

Selon encore une autre caractéristique de l'invention, le dispositif comprend des moyens d'indexation et d'immobilisation en rotation de chaque barillet dans chacune des positions plaçant un système de captation en position de travail. Ces moyens permettent d'arrêter la rotation du barillet et de le sécuriser selon une position voulue. La position voulue correspondant au système de captation des vibrations, choisi par le musicien, placé en position de travail. Le musicien a, de plus, la possibilité de changer de systèmes en cours de jeu.

Selon une autre caractéristique de l'invention, le dispositif comprend des moyens de raccordement adaptés de manière que seul le système de captation en position de travail est raccordé électriquement aux moyens de connexion. Sur un barillet, seul un système de captation est alors actif tandis que les autres sont portés à la masse, c'est-à-dire que l'ensemble de leurs connexions sont raccordées électriquement à une même polarité du circuit d'amplification ou reliés à la terre par un conducteur de faible résistance. Ainsi les signaux du système de captation en position de travail, récupéré par le système d'amplification, ne sont pas parasités. Le système de captation des vibrations actif, en position de travail, n'est alors pas affecté par les autres systèmes de captation présents sur le barillet.

Selon une autre caractéristique de l'invention, les moyens de manœuvre de chaque barillet sont motorisés. Une telle motorisation facilite la sélection par le musicien du système de captation actif ou en position de travail.

Comme indiqué précédemment, l'invention concerne également un instrument à cordes comprenant une face avant et au moins un dispositif selon l'invention fixé ou intégré à la face avant de manière que chaque système de captation en position de travail est situé en regard des cordes.

Selon une caractéristique de l'invention, l'instrument est une guitare électrique.

L'invention concerne aussi un tiroir comprenant au moins un système électrique ou électronique de captation des vibrations des cordes d'un instrument de musique caractérise en ce qu'il est destiné à être adapté de manière amovible sur un barillet d'un dispositif selon l'invention.

L'invention concerne également un barillet pourvu d'au moins deux systèmes électriques ou électroniques de captation des vibrations des cordes d'un instrument de musique caractérisé en ce qu'il est destiné à être adapté sur un dispositif selon l'invention.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent une forme non limitative de réalisation d'un dispositif pour interchanger des systèmes électriques ou électroniques de captation des vibrations des cordes d'un instrument de musique conforme à l'invention.
- La figure 1 est une vue d'ensemble d'une guitare électrique comprenant un dispositif conforme à l'invention pour interchanger les systèmes de captation des vibrations des cordes,
- La figure 2 représente une vue du dessous d'une guitare électrique conforme à l'invention,
- La figure 3 est une vue du dessous d'une guitare électrique dont le dispositif conforme à l'invention est visible,
- La figure 4 est une vue de coupe du dispositif conforme à l'invention par transparence de l'instrument de musique,
- La figure 5 est une vue du mécanisme de rotation du dispositif,
- La figure 6 est une perspective schématique du dispositif conforme à l'invention,
- Les figures 7, 8, 9 et 10 sont des perspectives partielles schématiques montrant notamment un barillet et ses composants selon l'invention,

Il est à noter que sur ces figures les éléments structurels et/ou fonctionnels communs aux différentes variantes peuvent présenter les mêmes références.

Un instrument de musique selon l'invention, tel qu'illustré à la figure 1 et désigné dans son ensemble par la référence 1, comprend un corps 2 avec, dans le cas présent, un manche 3 sur lequel sont maintenues en tension des cordes 4 situées à distance et parallèlement à la face avant 5 du corps 2 de l'instrument 1. La face avant 5 correspond à la surface du corps 2 sur laquelle les cordes 4 sont ancrées via, par exemple, un chevalet fixé sur la face avant 5. La face avant 5 peut être la table d'harmonie de l'instrument de musique 1. Mais, l'instrument de musique 1 à cordes pincées ou frottées, conforme à l'invention, peut ne pas comporter de table d'harmonie, comme c'est le cas pour un instrument composé principalement d'un corps 2 portant des cordes 4.

L'invention vise à proposer des moyens permettant d'interchanger facilement des systèmes électriques ou électroniques de captation des vibrations des cordes 4. A cet effet, l'instrument est équipé d'un dispositif 10 pour interchanger les systèmes 11 de captation des vibrations des cordes 4.

Sur la figure 2, l'instrument de musique 1 comprend une trappe 6 sur la face arrière 7, opposée à la face avant 5, de manière à mettre en place et à connecter le dispositif 10 sous la face avant 5. Comme cela ressort sur la figure 3, le dispositif 10 comprend notamment un berceau 13 fixé ou intégré à la face avant 5 et pourvu de moyens de connexion électrique 14 à un circuit d'amplification 15, dont seules les sorties sont représentées. Le berceau 13, selon l'exemple illustré notamment visible à la figure 6, est une structure métallique partiellement ouvragée comprenant deux logements pouvant accueillir deux barillets 20.

L'exemple illustré correspond à un dispositif 10 comprenant deux barillets 20 (décrits ci-après) qui portent respectivement trois systèmes 11 de captation. Les deux barillets 20 sont en rotation selon respectivement les axes A1 et A2, qui sont sensiblement parallèles entre eux et à la face avant 5. Selon une caractéristique de l'invention, la rotation des barillets 20 permet de présenter différents systèmes 11 de captation des vibrations en regard des cordes 4. A cet effet, le dispositif 10 comprend des moyens de manœuvres en rotation 21 des barillets 20. Ces moyens de manœuvres en rotation 21 comprennent un système d'entrainement par courroie 23 actionné, d'une part par deux leviers 24 permettant l'initiation et l'arrêt respectif de la rotation des barillets 20 et d'autre part par un moteur intégré au berceau 13. Sur la figure 5, deux courroies 23 d'entraînement respectives des deux barillets 20 sont visibles. L'actionnement d'un levier 24 entraîne le mouvement d'une courroie 23 correspondante qui, utilisée avec des poulies, entraîne, par un système de pignons, la rotation du barillet 20. La rotation du barillet 20 autour de son axe A1 permet de définir une position de travail, dans laquelle un seul système 11 de captation parmi les systèmes 11 portés par ce barillet 20 se situe en regard des cordes 4 de l'instrument de musique 1. La position du système 11 choisi, en regard des cordes 4, défini sa position de travail.

Les systèmes 11 électriques ou électroniques de captation des vibrations des cordes 4 d'un instrument de musique 1 peuvent être des microphones de guitare électrique. Selon l'exemple illustré, ces systèmes 11 comprennent des transducteurs 31 disposés en rangée selon un axe sensiblement parallèle à l'axe de rotation du barillet 20. Les transducteurs 31 transforment la vibration des cordes 4 métalliques en signal électrique. Les transducteurs 31 peuvent être composés d'un ou plusieurs aimants, entourés d'une bobine de fil de cuivre. Chaque aimant engendre un champ magnétique. En vibrant, les cordes 4, qui sont filées en matériau magnétique, font légèrement varier le circuit magnétique, ce qui induit une force électromotrice dans la bobine, proportionnelle à la vitesse de déplacement de la corde 4. Le signal électrique produit est, par exemple, envoyé par câblage au circuit d'amplification 15. Il n'a pas été nécessaire de produire un son pour le constituer.

Il existe différents systèmes 11 de captation, notamment ceux à simple bobinage (qui comprennent une rangée de transducteurs 31) et ceux à double bobinage (comprenant deux rangées parallèles de transducteurs 31). Selon l'exemple illustré, en position de travail, les deux barillets 20 portent des systèmes 11 de captation à simple bobinage. Un système 11 de captation à double bobinage, visible à la figure 10, est également adapté pour un barillet 20 conforme à l'invention.

La figure 7 illustre un barillet 20, selon un mode de réalisation où le barillet 20 porte trois systèmes 11 de captation. Le barillet 20 est un dispositif rotatif ayant sensiblement une forme cylindrique, il comprend une pièce centrale 32, visible à la figure 8. Cette pièce 32 a sensiblement la forme d'un prisme, elle comporte trois logements 33 (ici pour chaque face du prisme) conçus pour porter chacun respectivement un tiroir 34. La figure 9 illustre un tiroir 34 conforme à l'invention. Et, chaque tiroir 34 est destiné à accueillir un système 11 de captation.

Dans le mode de réalisation illustré, les moyens de raccordement électrique 40 des systèmes 11 de captation au reste de l'électronique comprennent un système de contacteurs en cuivre au béryllium. La pièce centrale 32 comprend trois logements 33 et chacun de ses logements 33 comporte deux orifices 42 sensiblement en forme d'ampoule qui permettent d'accueillir un tiroir 34. Ainsi, il est facile de venir clipser un tiroir 34 sur un logement 33 et ensuite d'y introduire un système 11 par tiroir 34.

La pièce centrale 32 du barillet 20 porte alors les moyens de raccordement électrique 40 et donc assure le lien entre les systèmes 11 et les moyens de connexion 14. L'un des orifices 42 est apte à relier le système 11 de captation au circuit, l'autre orifice 42 est apte à le relier à la masse. Chaque tiroir 34 est immobilisé sur la pièce centrale 32 via les orifices 42 et en appuis par sa face arrière sur la pièce centrale 32. Lors de la rotation du barillet 20, il n'y a plus de contact physique entre les contacteurs en cuivre et le reste de l'électronique. La pièce centrale 32 est traversée par une pièce cylindrique 43 partiellement composée de cuivre qui assure le lien à la masse. Sur les figures 7 et 8, la pièce centrale 32 du barillet 20 comprend trois sorties 44, vers les moyens de connexion 14, correspondant chacune à un système 11 de captation. Lors de la rotation, seule la pièce cylindrique 43 est en contact avec les moyens de connexion 14. Donc aucun signal en provenance du barillet 20 n'est transmis au reste de l'électronique. Lorsque la rotation s'arrête et qu'un système 11 est en position de travail, les contacteurs se trouvent à nouveau en regard et le signal est transmis aux moyens de connexion 14.

Le dispositif comprend en outre des moyens d'indexation et d'immobilisation en rotation 45 du barillet 20. Selon l'exemple illustré, notamment à la figure 5, ces moyens 45 comprennent deux leviers 24 qui initie le mouvement et arrête la rotation du barillet 20 en position de travail, selon le système 11 choisi.

La forme de réalisation décrite précédemment est un exemple non limitatif de réalisation de l'invention. Ainsi, un dispositif 10 selon l'invention peut comporter plus de deux barillets 20 pour obtenir une captation des vibrations des cordes 4 à de plus nombreux endroits. De la même manière, un barillet d'un dispositif selon l'invention peut porter quatre systèmes 11 de captation voire plus, pour offrir une plus grande variété de systèmes 11. Le berceau 13 peut être conçu différemment pour s'adapter à une nouvelle structure.

Selon l'exemple de réalisation décrit précédemment les moyens de manœuvre des barillets comprennent un système à courroies. Cependant, d'autres moyens de manœuvres en rotations 21 des barillets peuvent être envisagés. Par exemple, le barillet 20 peut être mis en rotation manuellement, c'est-à-dire que la surface externe du barillet 20 constitue alors le moyen de manœuvre de ce dernier. Le musicien manœuvre alors le barillet 20 avec l'un de ses doigts en agissant sur la surface externe change ainsi de système 11 de captation. Et, il existe d'autres moyens d'indexation et d'immobilisation en rotation 45 du barillet 20. Dans cet exemple, un système de taquet pourrait arrêter la rotation du barillet 20, ledit taquet ne résistant pas à une certaine pression exercée manuellement. Ces moyens 45 peuvent aussi comporter des boutons poussoirs, des molettes, des boutons en rotation ou tout autre moyen permettant de choisir le système 11 de captation qui sera mis en position de travail.

D'autres systèmes 11 de captation des vibrations des cordes 4 peuvent être envisagées. Par exemple, des systèmes opto-électroniques comprenant une diode laser permettant de connaître la position d'une corde et l'amplitude de son mouvement. Ces informations seraient transmises et traitées et converties en signal audio amplifiable.

Bien entendu, diverses autres variantes de réalisation peuvent être envisagées dans le cadre des revendications annexées.

## Revendications

1. Dispositif (10) pour interchanger des systèmes (11) électriques ou électroniques de captation des vibrations des cordes (4) d'un instrument de musique (1) comprenant une face avant (5) en regard des cordes (4), dispositif (10) comprenant :
- un berceau (13) destiné à être fixé ou intégré à la face avant (5) et pourvu de moyens de connexion électrique (14) à un circuit d'amplification (15),
- au moins un barillet (20) qui est pourvu d'au moins deux systèmes (11) de captation, qui est adapté sur le berceau (13) de manière à être mobile en rotation par rapport au berceau (13) entre au moins deux positions de manière à placer, dans chaque position, un système (11) de captation en position de travail en regard des cordes (4) et qui comprend des moyens de raccordement électrique (40) d'au moins le système (11) de captation en regard des cordes (4) aux moyens de connexion (14),
- des moyens de manœuvre en rotation (21) du barillet (20),
**caractérisé en ce que** l'axe de rotation A1 du barillet (20) est sensiblement parallèle à la face avant (5) lorsque le berceau (13) est fixé à cette dernière (5).

2. Dispositif (10) selon la revendications 1, **caractérisé en ce qu'**il comprend :
- au moins deux barillets (20), chaque barillet (20) étant pourvu d'au moins deux systèmes (11) de captation, étant adapté sur le berceau (13) de manière à être mobile en rotation par rapport au berceau (13) entre au moins deux positions de manière à placer, dans chaque position, un système (11) de captation en position de travail en regard des cordes (4) et comprenant des moyens de raccordement électrique (40) d'au moins le système (11) de captation en regard des cordes (4) aux moyens de connexion (14),
- des moyens de manœuvre en rotation (21) de chaque barillet (20).

3. Dispositif (10) selon la revendication 1 ou 2, **caractérisé en ce que** chaque barillet (20) est adapté de manière amovible sur le berceau (13).

4. Dispositif (10) selon l'une des revendications 1 à 3, **caractérisé en ce que** chaque barillet (20) comprend au moins un logement (33) destiné à recevoir un tiroir (34) amovible portant un système (11) de captation.

5. Dispositif (10) selon la revendication 4, **caractérisé en ce que** chaque système (11) de captation est porté par un tiroir (34) amovible et **en ce que** chaque barillet (20) comprend autant de logements (33) que de systèmes (11) de captation.

6. Dispositif (10) selon l'une des revendications 1 à 5, **caractérisé en ce que** chaque système (11) de captation comprend une rangée de transducteurs (31) alignés selon une direction D1 sensiblement parallèle à l'axe de rotation A1 du barillet (20).

7. Dispositif (10) selon l'une des revendications 1 à 6, **caractérisé en ce qu'**il comprend des moyens d'indexation et d'immobilisation en rotation (45) de chaque barillet (20) dans chacune des positions plaçant un système (11) de captation en position de travail.

8. Dispositif (10) selon l'une des revendications 1 à 7, **caractérisé en ce que** les moyens de raccordement (40) sont adaptés de manière que seul le système (11) de captation en position de travail est raccordé électriquement aux moyens de connexion (14).

9. Dispositif (10) selon l'une des revendications 1 à 8, **caractérisé en ce que** les moyens de manœuvre (21) de chaque barillet (20) sont motorisés.

10. Instrument à cordes (1) comprenant une face avant (5) et au moins un dispositif (10) selon l'une des revendications 1 à 9 fixé ou intégré à la face avant (5) de manière que chaque système (11) de captation en position de travail est situé en regard des cordes (4).

11. Instrument (1) selon la revendication 10 **caractérisé en ce qu'**il est une guitare électrique (1).

12. Tiroir (34) comprenant au moins un système (11) électrique ou électronique de captation des vibrations des cordes (4) d'un instrument de musique (1) **caractérise en ce qu'**il est destiné à être adapté de manière amovible sur un barillet (20) d'un dispositif (10) selon la revendication 4 ou 5.

13. Barillet (20) pourvu d'au moins deux systèmes (11) électriques ou électroniques de captation des vibrations des cordes (4) d'un instrument de musique (1) **caractérisé en ce qu'**il est destiné à être adapté sur un dispositif (10) selon l'une des revendications 1 à 9.

## Patentansprüche

1. Vorrichtung (10) zum Austausch von elektrischen oder elektronischen Systemen (11) zur Erfassung von Schwingungen der Saiten (4) eines Musikinstruments (1) mit einer auf die Saiten (4) gerichteten Vorderseite (5), wobei die Vorrichtung (10)
- einen Träger (13), der dazu bestimmt ist, auf der Vorderseite (5) befestigt oder in diese integriert zu werden, und mit elektrischen Mitteln (14) zum Anschließen an einen Verstärkerkreis (15) versehen ist,
- wenigstens einen Zylinder (20), der mit wenigstens zwei Erfassungssystemen (11) versehen ist, der auf dem Träger (13) so angebracht ist, daß er gegenüber dem Träger (13) zwischen wenigstens zwei Positionen drehbar ist, um in jeder Position ein Erfassungssystem (11) in Arbeitsposition gegenüber den Saiten (4) anzuordnen, und der Mittel zum elektrischen Verbinden (40) wenigstens des den Saiten (4) gegenüberliegenden Erfassungssystems (11) mit den Anschlußmitteln (14) aufweist,
- Mittel (21) zum drehenden Betätigen des Zylinders (20)
aufweist,
**dadurch gekennzeichnet, daß** die Drehachse A1 des Zylinders (20) im Wesentlichen parallel zur Vorderseite (5) ist, wenn der Träger (13) auf letzterer (5) befestigt ist.

2. Vorrichtung (10) gemäß Anspruch 1, **dadurch gekennzeichnet, daß** sie
- wenigstens zwei Zylinder (20) aufweist, wobei jeder Zylinder (20) mit wenigstens zwei Erfassungssystemen (11) versehen ist, auf dem Träger (13) so angebracht ist, daß er gegenüber dem Träger (13) zwischen wenigstens zwei Positionen drehbar ist, um in jeder Position ein Erfassungssystem (11) in Arbeitsposition gegenüber den Saiten (4) anzuordnen, und Mittel zum elektrischen Verbinden (40) wenigstens des den Saiten (4) gegenüberliegenden Erfassungssystems (11) mit den Anschlußmitteln (14) aufweist,
- Mittel (21) zum drehenden Betätigen des Zylinders (20) aufweist.

3. Vorrichtung (10) gemäß Anspruch 1 oder 2, **dadurch gekennzeichnet, daß** jeder Zylinder (20) auf dem Träger (13) abnehmbar angebracht ist.

4. Vorrichtung (10) gemäß einem der Ansprüche 1 bis 3, **dadurch gekennzeichnet, daß** jeder Zylinder (20) wenigstens eine Aufnahme (33) aufweist, die dazu bestimmt ist, einen ein Erfassungssystem (11) enthaltenden herausnehmbaren Einschub (34) aufzunehmen.

5. Vorrichtung (10) gemäß Anspruch 4, **dadurch gekennzeichnet, daß** jedes Erfassungssystem (11) von einem herausnehmbaren Einschub (34) getragen ist und daß jeder Zylinder (20) so viel Aufnahmen (33) wie Erfassungssysteme (11) aufweist.

6. Vorrichtung (10) gemäß einem der Ansprüche 1 bis 5, **dadurch gekennzeichnet, daß** jedes Erfassungssystem (11) eine Reihe Wandler (31) aufweist, die in einer zur Drehachse A1 des Zylinders (20) im Wesentlichen parallelen Richtung D1 ausgerichtet sind.

7. Vorrichtung (10) gemäß einem der Ansprüche 1 bis 6, **dadurch gekennzeichnet, daß** sie Mittel (45) zur Indizierung und Verdrehsicherung jedes Zylinders (20) in jeder der Positionen, in der ein Erfassungssystem (11) in Arbeitsposition ist, aufweist.

8. Vorrichtung (10) gemäß einem der Ansprüche 1 bis 7, **dadurch gekennzeichnet, daß** die Verbindungsmittel (40) so ausgelegt sind, daß nur das in Arbeitsposition befindliche Erfassungssystem (11) elektrisch mit den Anschlußmitteln (14) verbunden wird.

9. Vorrichtung (10) gemäß einem der Ansprüche 1 bis 8, **dadurch gekennzeichnet, daß** die Betätigungsmittel (21) jedes Zylinders (20) motorisiert sind.

10. Saiteninstrument (1) mit einer Vorderseite (5) und wenigstens einer Vorrichtung (10) gemäß einem der Ansprüche 1 bis 9, die so auf der Vorderseite (5) angebracht oder in diese integriert ist, daß jedes Erfassungssystem (11) in der Arbeitsposition gegenüber den Saiten (4) angeordnet ist.

11. Instrument (1) gemäß Anspruch 10, **dadurch gekennzeichnet, daß** es eine elektrische Gitarre (1) ist.

12. Einschub (34) mit wenigstens einem elektrischen oder elektronischen System (11) zur Erfassung von Schwingungen der Saiten (4) eines Musikinstruments (1), **dadurch gekennzeichnet, daß** er dazu bestimmt ist, an einem Zylinder (20) einer Vorrichtung (10) gemäß Anspruch 4 oder 5 abnehmbar angebracht zu werden.

13. Zylinder (20) mit wenigstens zwei elektrischen oder elektronischen Systemen (11) zur Erfassung von Schwingungen der Saiten (4) eines Musikinstruments (1), **dadurch gekennzeichnet, daß** er dazu bestimmt ist, an einer Vorrichtung (10) gemäß einem der Ansprüche 1 bis 9 angebracht zu werden.

## Claims

1. A device (10) for switching electrical or electronical systems (11) for picking up the vibrations of the strings (4) of a musical instrument (1) comprising a front face (5) facing the strings (4), the device (10) comprising:
- a cradle (13) intended to be fastened or integrated to the front face (5) and provided with means (14) for electrical connection to an amplification circuit (15),
- at least one barrel (20) that is provided with at least two pickup systems (11), which is fitted to the cradle (13) so as to be mobile in rotation with respect to the cradle (13) between at least two positions so as to place, in each position, one pickup system (11) in working position opposite the strings (4) and that comprises means (40) for electrically coupling at least the pickup system (11) opposite the strings (4) to the connection means (14), and
- means (21) for rotating the barrel (20),
wherein the axis of rotation A1 of the barrel (20) is substantially parallel to the front face (5) when the cradle (13) is fastened to the latter (5).

2. The device (10) according to claim 1, wherein it comprises:
- at least two barrels (20), each barrel (20) being provided with at least two pickup systems (11), being fitted to the cradle (13) so as to be mobile in rotation with respect to the cradle (13) between at least two positions, so as to place, in each position, one pickup system (11) in working position opposite the strings (4) and comprising means (40) for electrically coupling at least the pickup system (11) opposite the strings (4) to the connection means (14),
- means (21) for rotating each barrel (20).

3. The device (10) according to claim 1 or 2, wherein each barrel (20) is removably fitted to the cradle (13).

4. The device (10) according to any one of claims 1 to 3, wherein each barrel (20) comprises at least one housing (33) intended to receive a removable drawer (34) carrying a pickup system (11).

5. The device (10) according to claim 4, wherein each pickup system (11) is carried by a removable drawer (34) and each barrel (20) comprises as many housings (33) as pickup systems (11).

6. The device (10) according to any one of claims 1 to 5, wherein each pickup system (11) comprises a row of transducers (31) aligned along a direction D1 substantially parallel to the axis of rotation A1 of the barrel (20).

7. The device (10) according to any one of claims 1 to 6, wherein it comprises means (45) for rotationally indexing and immobilizing each barrel (20) in each of the positions placing one pickup system (11) in working position.

8. The device (10) according to any one of claims 1 to 7, wherein the coupling means (40) are adapted so that only the pickup system (11) in working position is electrically coupled to the connection means (14).

9. The device (10) according to any one of claims 1 to 8, wherein the operation means (21) of each barrel (20) are motorized.

10. A stringed instrument (1) comprising a front face (5) and at least one device (10) according to any one of claims 1 to 9, fastened or integrated to the front face (5) in such a manner that each pickup system (11) in working position is located opposite the strings (4).

11. The instrument (1) according to claim 10, wherein it is an electric guitar (1).

12. A drawer (34) comprising at least one electrical or electronical system (11) for picking up the vibrations of the strings (4) of a musical instrument (1), wherein it is intended to be removably fitted to a barrel (20) of a device (10) according to claim 4 or 5.

13. A barrel (20) provided with at least two electrical or electronical systems (11) for picking up the vibrations of the strings (4) of a musical instrument (1), wherein it is intended to be fitted to a device (10) according to any one of claims 1 to 9.
